# FASCICULE DE BREVET EUROPEEN

(11) **EP 2 625 248 B1**
(45) Date de publication et mention de la délivrance du brevet: **05.12.2018**
(21) Numéro de dépôt: 11779734.0
(22) Date de dépôt: 05.10.2011
(51) Int. Cl.: C10B 27/06, C10B 41/08

(54) **INSTALLATION DE COKEFACTION ET PROCEDE DE PILOTAGE DE CETTE INSTALLATION**
KOKUNGSANLAGE UND VERFAHREN ZUR STEUERUNG DIESER ANLAGE
COKING PLANT AND METHOD FOR CONTROLLING SAID PLANT

(30) Priorité: 05.10.2010 WO PCT/FR2010/000663
(43) Date de publication de la demande: 14.08.2013
(73) Titulaire: Arcelormittal Maizières Research S.A., 93200 Saint-Denis (FR)
(72) Inventeur: GAILLET, Jean-Paul, F-57730 Petit-Ebersviller (FR); PETIT, Etienne, F-57420 Fey (FR); ISLER, Daniel, F-57730 Folschvillers (FR); DELINCHANT, Juliette, F-57690 Elvanche (FR)
(74) Mandataire: Lavoix
(86) Numéro de dépôt international: PCT/FR2011/000541
(87) Numéro de publication internationale: WO 2012/045926

(56) Documents cités:
- DE-C- 950 318
- FR-A- 646 858
- GB-A- 371 282
- US-A- 1 747 610

## Description

L'invention concerne une installation de cokéfaction comportant des fours de fabrication de coke à partir de charbon, ceci afin d'alimenter les haut-fourneaux sidérurgiques en agent réducteur dans les réacteurs d'élaboration du fer, ainsi qu'un procédé de pilotage d'une telle installation.

La transformation du charbon en coke s'effectue par cuisson à l'abri de l'air dans des fours réfractaires disposés en batterie. Elle s'accompagne d'un dégagement de gaz chauds (700 à 750°C environ) d'un volume important en début de cuisson et qui diminue au fur et à mesure de son avancement.

Dans chaque four, ces gaz sont évacués par une colonne montante fermée à son sommet par un clapet. Chacune de ces colonnes montantes débouche, par l'intermédiaire d'une conduite d'évacuation coudée, dans un barillet, qui est une conduite de grand diamètre qui collecte les gaz de la batterie de fours et les achemine vers un circuit de traitement. Chaque conduite d'évacuation coudée comprend un gicleur d'eau ammoniacale pour refroidir les gaz aux environs de 80°C avant l'entrée dans le barillet et une plaque d'obturation, appelée assiette, placée à la jonction avec le barillet et qui peut prendre deux positions. En position ouverte, l'assiette est à la verticale et laisse le passage entièrement dégagé pour les gaz. En position fermée, l'assiette est à l'horizontale et permet d'interrompre totalement le passage des gaz vers le barillet.

Durant la phase de cokéfaction, le clapet de la colonne montante de chaque four est fermé, ce qui permet l'évacuation des gaz au sein du barillet, les assiettes des fours étant alors en position ouverte.

A l'issue de la cokéfaction, lorsque l'on défourne le coke, le clapet est alors ouvert et l'assiette du four en position fermée, ce qui permet d'isoler le barillet du four et d'évacuer les gaz résiduels par la colonne montante.

Dans la plupart des cokeries, seule la pression au niveau du barillet est régulée autour d'un point de consigne variable selon la hauteur des fours entre 70 et 150 Pa. En début de cuisson, les pressions de gaz élevées dans les fours sont à l'origine d'émissions de gaz aux portes des fours, malgré tout le soin apporté à leur entretien et à leur bonne étanchéité. Ces émissions qui comprennent des poussières fines, du monoxyde de carbone, des hydrocarbures poly-aromatiques (HAP) ont un impact important sur les conditions de travail et sur la qualité de l'air ambiant.

En fin de cuisson, les fours peuvent être en dépression et des entrées d'air extérieur peuvent se produire, conduisant à la longue à des dégradations de réfractaires dues à des combustions à proximité des entrées de fours.

Certaines cokeries qui privilégient la durée de vie des fours travaillent avec une pression barillet élevée pour maintenir une pression positive dans les fours en fin de cuisson, quitte à avoir des émissions aux portes. D'autres cokeries, soumises à des contraintes environnementales très strictes, comme aux Etats-Unis avec le Clean Air Act, travaillent à des pressions barillet très basses, quitte à dégrader les entrées de fours et pénaliser à la longue la durée de vie des fours.

Pour réduire les émissions de fumées lors de l'enfournement, on connaît un premier type d'installation de cokéfaction dans lequel le gicleur d'eau ammoniacale placé dans la conduite d'évacuation coudée vient projeter de l'eau sous haute pression (30 à 40 bar) dans le sens d'écoulement des gaz, créant ainsi un effet d'aspiration de ces gaz vers le circuit de traitement. Ce gicleur ne fonctionne à haute pression que pendant deux minutes lors de l'enfournement du charbon dans les fours et dans les cinq minutes qui suivent, alors qu'une cuisson dure entre 16 et 20 heures. Cette technologie ne permet cependant pas de supprimer les émissions pendant les premières heures de cuisson des fours, si l'on maintient une pression barillet élevée.

Afin d'améliorer la gestion de ces émissions de gaz, on connaît un deuxième type d'installations de cokéfaction dans lequel on peut contrôler la pression de chaque four de façon indépendante et qui est décrit notamment dans WO 02/094966. Cette installation comprend une conduite d'évacuation coudée prolongée à l'intérieur du barillet par une conduite droite présentant des découpes en créneaux aux travers desquels passent les gaz. Cette conduite débouche dans une coupole remplie d'eau à la manière d'un siphon, la coupole étant reliée à un cylindre pneumatique qui permet de faire varier la hauteur de celle-ci et donc la surface de passage des gaz. Le cylindre pneumatique est piloté en fonction de mesures de la pression à l'intérieur du four et le barillet est maintenu sous aspiration pendant tout le cycle de cuisson du four. Ce système permet de réguler efficacement la pression des fours et, en particulier d'y maintenir une pression légèrement positive en fin de cuisson.

Cependant, il présente le désavantage d'être mécaniquement compliqué et nécessite donc une maintenance importante. Il nécessite en outre une modification conséquente des installations existantes. Enfin, tous les équipements doivent être doublés pour des raisons de sécurité et son utilisation ne permet pas d'éviter des fuites de gaz aux portes des fours en début de cokéfaction.

On connaît aussi un dernier type d'installations de cokéfaction dans lequel on peut contrôler la pression de chaque four de façon indépendante. Ce système consiste à modifier le premier type d'installations en articulant et en pilotant la position de l'assiette des fours, de sorte qu'elle puisse prendre toutes les positions intermédiaires possibles entre la position ouverte verticale et la position fermée horizontale. Il est ainsi possible de réguler la pression dans chaque four en fermant partiellement l'assiette en fonction de la pression mesurée à la base de chaque colonne montante. L'assiette est en outre modifiée pour prendre la forme d'une cloche sur sa partie supérieure, afin d'optimiser la sensibilité du système, en particulier en cas de fermeture complète. Ce système présente cependant des désavantages dans la pratique, car il est très sensible à la moindre variation de pression et nécessite une régulation fine, délicate à mettre en oeuvre.

Le document GB 371,282 décrit une installation de cokéfaction. La présente invention a donc pour but de résoudre les problèmes évoqués ci-dessus. Elle vise en particulier à mettre à disposition une installation de cokéfaction et un procédé de pilotage d'une telle installation permettant de réduire les émissions de gaz de cokéfaction tout en ne dégradant pas la durée de vie des ces installations. Elle vise également à permettre un pilotage simple de la cokéfaction avec une maintenance réduite, ne nécessitant pas d'arrêts de production fréquents, ni de systèmes de régulation sophistiqués.

Dans ce but, l'invention a pour premier objet une installation de cokéfaction du type comprenant une série de fours de cokéfaction, chaque four comprenant une enceinte de cokéfaction munie de portes latérales de défournement, ladite enceinte communiquant avec une colonne montante munie d'une conduite d'évacuation des gaz de cokéfaction, les conduites d'évacuation de chaque four débouchant dans un barillet de collecte, lui-même relié à un circuit de traitement des gaz de cokéfaction, ledit barillet comprenant une assiette d'obturation, au moins une conduite d'évacuation d'un desdits fours comprenant en outre des moyens de projection de liquide sous pression sur la paroi de ladite conduite d'évacuation, à contre-courant par rapport au sens d'écoulement des gaz quittant l'enceinte, ladite conduite d'évacuation comprenant des moyens de sécurité situés au dessus dudit barillet de collecte et dimensionnés de telle sorte que le liquide sous pression projeté par les moyens de projection ne puisse pas atteindre ladite colonne montante, lésdits moyens de projection étant positionnés au-dessus de ladite assiette d'obturation.

L'installation selon l'invention peut en outre comprendre les caractéristiques suivantes, prises isolément ou en combinaison :
- les moyens de projection de liquide sous pression sont constitués d'un gicleur projetant le liquide sous forme d'un cône creux,
- le liquide projeté par les moyens de projection de liquide est déversé dans un réservoir relié au barillet, les moyens de projection de liquide étant ensuite alimentés par le réservoir relié à une pompe,
- l'installation comprend en outre des moyens de mesure de la pression du four,
- l'installation comprend en outre des moyens de pilotage de la pression des moyens de projection de liquide, reliés aux moyens de mesure de la pression du four,
- le liquide de projection est à base d'eau.

L'invention a également pour objet un procédé de pilotage d'une installation de cokéfaction selon l'invention, dans lequel on obture au moins partiellement la conduite d'évacuation en actionnant les moyens de projection de liquide sous pression.

Dans un mode de réalisation préféré, on actionne les moyens de projection de liquide à partir de la deuxième moitié du cycle de cokéfaction, selon un schéma prédéterminé.

Dans un autre mode de réalisation préféré, on obture au moins partiellement la conduite d'évacuation en actionnant les moyens de projection de liquide sous pression lorsque la pression régnant dans l'enceinte du four devient négative, de préférence de telle sorte que la pression du four soit maintenue entre +5 Pa et +10 Pa jusqu'au défournement.

D'autres caractéristiques et avantages de l'invention apparaîtront au cours de la description ci-dessous, donnée à titre d'exemple et faite en référence aux figures 1 à 4 annexées.

La figure 1 présente schématiquement une coupe transversale d'une batterie 1 de fours à coke selon l'invention.

On y voit tout d'abord un four 2 comprenant une porte avant 3 et une porte arrière 4. L'enceinte du four 2 communique avec une colonne montante 5 surmontée d'un clapet 6. La colonne montante 5 est prolongée par une conduite d'évacuation latérale coudée 7 (appelée tête de cheval) qui débouche dans un barillet de collecte 8 partiellement rempli d'eau.

La conduite d'évacuation coudée 7 comprend un gicleur 9 de type classique qui projette de l'eau sous basse pression pendant la totalité de la cuisson de la charge afin de refroidir les gaz de distillation et de condenser une partie des goudrons dans le barillet. Ce gicleur permet également de projeter de l'eau sous haute pression, de l'ordre de 30 à 40 bar, dans le sens d'écoulement des gaz hors de l'enceinte du four, créant ainsi un effet d'aspiration de ces gaz vers l'extérieur du four 2. L'eau qu'il projette est généralement de l'eau ammoniacale produite dans l'installation et recyclée.

Dans certaines installations, une injection de vapeur à 10-15 bar est utilisée à la place de l'injection d'eau ammoniacale haute pression.

Le barillet est muni d'une assiette d'obturation 10 de type classique pouvant prendre une position ouverte telle que représentée et une position fermée par pivotement jusqu'à atteindre l'horizontale. Dans le cadre de la présente invention, un second gicleur 11 est positionné au-dessus de la jonction de la conduite d'évacuation coudée 7 et du barillet 8 et donc au-dessus de l'assiette d'obturation 10. Ce gicleur 11 est ici alimenté en eau à basse pression, pouvant aller jusqu'à 5 bar. Là aussi, cette eau est de l'eau ammoniacale recyclée.

Dans le mode de réalisation particulier représenté en figure 1, le gicleur 11 permet de créer un rideau d'eau en forme de cône creux, du type représenté en figure 2. Ce cône creux est plus ou moins perméable au passage des gaz du four 2 vers le barillet 8, et permet d'obturer au moins partiellement la conduite d'évacuation 7. Quelle que soit la pression du jet d'eau, il vient toucher les parois de la conduite d'évacuation 7, le rideau d'eau étant plus ou moins perméable aux gaz en fonction de la pression de l'eau.

Il est bien sur possible de mettre en oeuvre d'autres types de gicleurs permettant de créer un rideau d'une autre forme, tel que par exemple des gicleurs présentant des orifices latéraux créant un rideau de forme conique très évasée, quasiment plane.

Le type de gicleur et la pression à la sortie du gicleur à contre-courant 11 dépendent de la configuration particulière du four concerné et l'homme du métier sera à même de les choisir en conséquence. La pression doit dans tous les cas être suffisante pour former un rideau d'eau dense et régulier contrecarrant au moins partiellement le passage des gaz. Il est en outre essentiel que le rideau d'eau ainsi formé ne soit ni projeté vers l'intérieur du four 2 pour ne pas endommager les briques réfractaires ni projeté dans le sens d'écoulement des gaz quittant l'enceinte pour éviter de créer un effet Venturi qui irait à l'encontre du but recherché en aggravant la dépression régnant dans l'enceinte du four.

La conduite d'évacuation coudée 7 est munie de moyens de sécurité permettant de garantir que le liquide projeté par le gicleur 11 ne puisse en aucun cas atteindre la colonne montante 5 et a fortiori le four 2, même lorsque la pression du gicleur 11 est réglée au maximum.

Ces moyens de sécurité pourront prendre toute forme adaptée et en particulier pourront prendre la forme d'une prolongation de la conduite d'évacuation coudée 7 par une section tubulaire non coudée positionnée juste au-dessus du barillet 8, qui se trouve dès lors décalé vers le bas. Ils pourront également prendre la forme d'une collerette latérale venant partiellement obturer la section de la conduite d'évacuation 7 au niveau de la jonction entre la conduite d'évacuation 7 et la colonne montante 5.

Le barillet 8 est ensuite relié à une conduite 12 d'évacuation des gaz qui débouche sur une zone de traitement des gaz 13, à l'issue de laquelle ils sont transportés jusqu'à un gazomètre 14 avant d'être réutilisés.

Au début d'un nouveau cycle de cokéfaction, les portes 3 et 4 du four 2 sont fermées et l'enfournement en charbon frais se fait par gravité par le dessus du four au moyen de bouches d'enfournement 15, le clapet 6 étant en position horizontale fermée. L'assiette 10 du barillet 8 est en position ouverte verticale. Le gicleur 9 est alimenté en haute pression pendant l'enfournement et les quelques minutes qui suivent pour créer une dépression dans le four et capter ainsi tous les gaz d'enfournement.

A la fin de l'enfournement, le gicleur cesse d'être alimenté en eau ammoniacale haute pression et est alors alimenté en eau ammoniacale basse pression, afin de refroidir les gaz avant l'entrée dans le barillet 8. Pour éviter des fuites aux portes pendant les premières heures de la cuisson où il règne une pression élevée dans le four (plusieurs centaines de Pa), la pression dans le barillet 8 est, selon l'invention, réglée à une valeur positive faible de l'ordre de 40 à 50 Pa. Une pression aussi basse dans le barillet 8 permet de réduire de façon drastique les émissions aux portes 3 et 4 dans les premières minutes suivant l'enfournement, voire de les supprimer totalement.

En fin de cuisson, lorsque la pression dans le four 2 devient négative, le gicleur 11 est alors mis en service en projetant de l'eau sous basse pression à contre-courant des gaz évacués, ce qui permet de maintenir le four 2 à une pression positive de 5 à 10 Pa.

On évite ainsi toute dépression dans le four 2 qui pourrait mener à des entrées d'air par les portes, et conduire à terme à des dégradations des entrées de four.

Au moment du défournement, l'action du gicleur 11 est interrompue et l'assiette 10 est amenée en position fermée horizontale jusqu'au prochain cycle de cokéfaction.

L'eau projetée par le gicleur 11 est collectée dans le barillet 8 avec les condensats et l'eau provenant du gicleur 9 et évacuée ensuite dans un réservoir de collecte (non représenté) avant d'y être traitée et recyclée.

Dans le cadre de la présente invention, l'eau ammoniacale, déjà utilisée au niveau du gicleur 9, sera utilisée de préférence comme liquide de projection.

Le gicleur à contre-courant 11 selon l'invention pourra être rattaché à la conduite d'évacuation coudée 7 par toute attache adaptée.

Des essais grandeur nature ont été réalisés en mettant en oeuvre le procédé selon l'invention dans un four à coke muni d'un gicleur à contre-courant de type BEX ou similaire et il a été confirmé qu'il était possible de réguler précisément la pression dans le four, comme on peut le voir sur le graphique de la figure 3 qui représente la courbe de pression dans le four en fonction du temps de cokéfaction.

On peut notamment y voir qu'à partir de la mise en service du gicleur 11 au bout d'une heure et 4 minutes et à la suite de différentes variations de la pression d'eau, un niveau de pression de 2 bar en sortie du gicleur (correspondant à 3 bar au niveau de la pompe) s'est avéré nécessaire et suffisant pour atteindre une pression légèrement positive dans le four, permettant d'éviter toute entrée d'air par les portes du four.

En jouant ainsi sur la pression de l'eau projetée par le gicleur à contre-courant, on peut ainsi réguler finement la pression de chaque four de cokéfaction.

Il va de soi que l'utilisation d'un gicleur à contre-courant selon l'invention pourra être combinée avec d'autres moyens de régulation individuels des fours de cokéfaction, tout en restant dans le cadre de la présente invention.

Pour automatiser le procédé selon l'invention, il suffit de mesurer en continu la pression à l'intérieur de chaque four concerné et de transmettre les informations à un ordinateur de gestion du procédé qui déclenchera l'actionnement des gicleurs 11 en fonction du niveau de pression mesuré. Dans un second temps, lorsque la pression du four 2 va diminuer davantage en même temps que la transformation du charbon en coke se termine, il suffira alors d'augmenter la pression de l'eau projetée pour maintenir la pression du four concerné dans la fourchette de pression recherchée.

Lorsqu'on ne souhaite pas mesurer la pression des fours en continu, on pourra également prévoir de munir simplement les fours de dispositifs signalant le franchissement d'un seuil de pression, ce qui peut alors déclencher la mise en action des moyens d'obturation de la conduite d'évacuation coudée 7.

Il est aussi possible de ne pas mesurer les pressions régnant dans la batterie de four mais de déterminer au préalable les pressions d'un cycle habituel de cokéfaction et de régler les moyens de contrôle des gicleurs 11 afin qu'ils projettent du liquide à un moment prédéterminé avec une pression définie, pouvant évoluer selon un schéma prédéterminé. On pourra ainsi définir que la projection de liquide commencera lorsqu'on atteint le dernier quart du cycle de cokéfaction, par exemple.

Il est également possible de faire piloter le système par un opérateur qui peut éventuellement recueillir les informations transmises par l'ordinateur de gestion du procédé.

## Revendications

1. Installation de cokéfaction (1) du type comprenant une série de fours de cokéfaction (2), chaque four (2) comprenant une enceinte de cokéfaction munie de portes latérales de défournement (3, 4), ladite enceinte communiquant avec une colonne montante (5) munie d'une conduite d'évacuation des gaz de cokéfaction (7), les conduites d'évacuation (7) de chaque four (2) débouchant dans un barillet de collecte (8), lui-même relié à un circuit de traitement des gaz de cokéfaction (12,13,14), ledit barillet (8) comprenant une assiette d'obturation (10), au moins une conduite d'évacuation (7) d'un desdits fours (2) comprenant en outre des moyens de projection (11) de liquide sous pression sur la paroi de ladite conduite d'évacuation (7), à contre-courant par rapport au sens d'écoulement des gaz quittant l'enceinte, ladite conduite d'évacuation (7) comprenant des moyens de sécurité situés au dessus dudit barillet de collecte (8) et dimensionnés de telle sorte que le liquide sous pression projeté par les moyens de projection (11) ne puisse pas atteindre ladite colonne montante (5), lésdits moyens de projection (11) étant positionnés au-dessus de ladite assiette d'obturation (10).

2. Installation selon la revendication 1, dans laquelle lesdits moyens de projection (11) sont constitués d'un gicleur projetant le liquide sous forme d'un cône creux.

3. Installation selon l'une quelconque des revendications 1 à 2, dans laquelle le liquide projeté par lesdits moyens de projection (11) est déversé dans un réservoir relié au barillet (8), les moyens de projection de liquide (11) étant ensuite alimentés par ledit réservoir relié à une pompe.

4. Installation selon l'une quelconque des revendications 1 à 3, comprenant en outre des moyens de mesure de la pression dudit four (2).

5. Installation selon la revendication 4, comprenant en outre des moyens de pilotage de la pression desdits moyens de projection de liquide (11), reliés auxdits moyens de mesure de la pression dudit four (2).

6. Procédé de pilotage d'une installation de cokéfaction (1) selon l'une quelconque des revendications 1 à 5, dans lequel on obture au moins partiellement ladite conduite d'évacuation (7) en actionnant lesdits moyens de projection (11) de liquide sous pression.

7. Procédé selon la revendication 6, dans lequel on actionne lesdits moyens de projection (11) de liquide sous pression à partir de la deuxième moitié du cycle de cokéfaction, selon un schéma prédéterminé.

8. Procédé de pilotage d'une installation de cokéfaction (1) selon la revendication 6, dans lequel on obture au moins partiellement ladite conduite d'évacuation (7) en actionnant lesdits moyens de projection (11) de liquide sous pression lorsque la pression régnant dans l'enceinte dudit four (2) devient négative.

9. Procédé selon la revendication 8, dans lequel on actionne lesdits moyens de projection (11) de liquide sous pression de telle sorte que la pression dudit four soit maintenue entre +5 Pa et +10 Pa jusqu'au détournement.

## Patentansprüche

1. Einrichtung zur Verkokung (1) vom Typ, aufweisend eine Reihe von Verkokungsöfen (2), wobei jeder Ofen (2) eine Verkokungskammer aufweist, welche mit seitlichen Toren zum Austrag (3, 4) versehen ist, wobei die Kammer mit einem Steigrohr (5), welches mit einer Leitung zum Abführen von Verkokungsgasen (7) versehen ist, in Verbindung steht, wobei die Leitungen zum Abführen (7) jedes Ofens (2) in eine Trommel zum Sammeln (8) münden, welche ihrerseits mit einem Kreis zum Behandeln der Verkokungsgase (12,13,14) verbunden ist, wobei die Trommel (8) einen Verschlussteller (10) aufweist, wobei mindestens eine Leitung zum Abführen (7) von einem der Öfen (2) ferner Mittel zum Ausstoßen (11), gegenstromig zur Strömungsrichtung des die Kammer verlassenden Gases, von Flüssigkeit unter Druck gegen die Wand der Leitung zum Abführen (7) aufweist, wobei besagte Leitung zum Abführen (7) Sicherheitsmittel aufweist, welche sich oberhalb der Trommel zum Sammeln (8) befinden und derart ausgelegt sind, dass die unter Druck stehende Flüssigkeit, welche durch die Mittel zum Ausstoßen (11) ausgestoßen wird, nicht das Steigrohr (5) erreichen kann, wobei die Mittel zum Ausstoßen (11) oberhalb des Verschlusstellers (10) angeordnet sind.

2. Einrichtung gemäß dem Anspruch 1, wobei die Mittel zum Ausstoßen (11) aus einer Düse, welche die Flüssigkeit in Form eines Hohlkegels ausstößt, gebildet sind.

3. Einrichtung gemäß irgendeinem der Ansprüche 1 bis 2, wobei die Flüssigkeit, welche durch die Mittel zum Ausstoßen (11) ausgestoßen wird, in ein Reservoir, welches mit der Trommel (8) verbunden ist, abgeleitet wird, wobei die Mittel zum Ausstoßen der Flüssigkeit (11) anschließend durch das Reservoir, welches mit einer Pumpe verbunden ist, gespeist werden.

4. Einrichtung gemäß irgendeinem der Ansprüche 1 bis 3, ferner aufweisend Mittel zum Messen des Drucks des Ofens (2).

5. Einrichtung gemäß Anspruch 4, ferner aufweisend Mittel zum Steuern des Drucks der Mittel zum Ausstoßen der Flüssigkeit (11), welche mit den Mitteln zum Messen des Drucks des Ofens (2) verbunden sind.

6. Verfahren zum Steuern einer Einrichtung zur Verkokung (1) gemäß irgendeinem der Ansprüche 1 bis 5, wobei die Leitung zum Abführen (7) mindestens teilweise verschlossen wird durch Betätigen der Mittel zum Ausstoßen (11) der Flüssigkeit unter Druck.

7. Verfahren gemäß dem Anspruch 6, wobei die Mittel zum Ausstoßen (11) der Flüssigkeit unter Druck ab der zweiten Hälfte des Verkokungszyklus gemäß einem vorbestimmten Schema betätigt werden.

8. Verfahren zum Steuern einer Einrichtung zur Verkokung (1) gemäß dem Anspruch 6, wobei die Leitung zum Abführen (7) mindestens teilweise verschlossen wird durch Betätigen der Mittel zum Ausstoßen (11) der Flüssigkeit unter Druck, wenn der Druck, welcher in der Kammer des Ofens (2) herrscht, negativ wird.

9. Verfahren gemäß dem Anspruch 8, wobei die Mittel zum Ausstoßen (11) der Flüssigkeit unter Druck derart betätigt werden, dass der Druck des Ofens zwischen +5 Pa und +10 Pa bis zum Austragen aus dem Ofen gehalten wird.

## Claims

1. Coking plant (1) of the type comprising a series of coking ovens (2), each oven (2) comprising a coking chamber equipped with lateral discharge doors (3, 4), said chamber communicating with a riser (5) equipped with a coking gas evacuation pipe (7), the evacuation pipes (7) of each oven (2) opening into a collecting barrel (8) which is itself connected to a coking gas processing circuit (12, 13, 14), said barrel (8) comprising a closing plate (10), at least one evacuation pipe (7) of one of said ovens (2) further comprising means (11) for projecting pressurised liquid onto the wall of said evacuation pipe (7), counter-currently relative to the direction of flow of the gases leaving the chamber, said evacuation pipe (7) comprising safety means which are situated above said collecting barrel (8) and are of such a size that the pressurised liquid projected by the projecting means (11) cannot reach said riser (5), said projecting means (11) being positioned above said closing plate (10).

2. Plant according to claim 1, wherein said projecting means (11) are constituted by a nozzle which projects the liquid in the form of a hollow cone.

3. Plant according to either claim 1 or claim 2, wherein the liquid projected by said projecting means (11) is poured into a tank connected to the barrel (8), the means for projecting liquid (11) then being supplied by said tank connected to a pump.

4. Plant according to any one of claims 1 to 3, further comprising means for measuring the pressure of said oven (2).

5. Plant according to claim 4, further comprising means for controlling the pressure of said means for projecting liquid (11), connected to said means for measuring the pressure of said oven (2).

6. Method of controlling a coking plant (1) according to any one of claims 1 to 5, wherein said evacuation pipe (7) is closed at least partially by actuating said projecting means (11) for pressurised liquid.

7. Method according to claim 6, wherein said projecting means (11) for pressurised liquid are actuated starting from the second half of the coking cycle, in accordance with a predetermined scheme.

8. Method of controlling a coking plant (1) according to claim 6, wherein said evacuation pipe (7) is closed at least partially by actuating said projecting means (11) for pressurised liquid when the pressure prevailing in the chamber of said oven (2) becomes negative.

9. Method according to claim 8, wherein said projecting means (11) for pressurised liquid are actuated so that the pressure of said oven is maintained between +5 Pa and +10 Pa until discharging.
